# EUROPÄISCHE PATENTANMELDUNG

(11) **EP 0 757 148 A1**
(43) Veröffentlichungstag der Anmeldung: **05.02.1997**
(21) Anmeldenummer: 96107180.0
(22) Anmeldetag: 07.05.1996
(51) Int. Cl.: E05D 5/14, E05D 11/00, E05D 15/52

(54) **Drehlagerbock für Dreh- oder Drehkippfenster, -türen oder dergleichen**

(30) Priorität: 04.08.1995 DE 19528656
(71) Anmelder: AUBI Baubeschläge GmbH, 54411 Hermeskeil (DE)
(72) Erfinder: Lambert, Detlef, 54332 Wasserliesch (DE)

(57) **Zusammenfassung**

Ein Drehlagerbock (1) aus Metallblech mit einer Grundplatte (10) und mit Lappen (13), welche zu Lageraugen (2) gebogen sind, für Dreh- oder Drehkippfenster, -türen oder dergleichen, der über einen sich durch die Lageraugen (2) erstreckenden Achsbolzen (3) mit den übrigen Lagerteilen verbunden ist, ist dadurch leicht herzustellen, daß sich die freien Enden (14) der Lappen (13) bis in Ausnehmungen (15) der Grundplatte (10) erstrecken und formschlüssig in diese eingreifen und/oder mit der Grundplatte (10) verklebt oder verschweißt sind. Dabei besteht nicht mehr die Gefahr des Aufbiegens der Lageraugen (2).

## Beschreibung

Die Erfindung betrifft einen Drehlagerbock aus Metallblech mit Lageraugen für Dreh- oder Drehkippfenster, -türen oder dergleichen nach dem Oberbegriff des Patentanspruchs 1.

Ein derartiger Drehlagerbock ist bekannt aus dem DE 94 08 431 U1. Das hier gezeigte Drehlager ist aus Metallblech hergestellt und weist einerseits Lappen, die zu Lageraugen hochgebogen sind und desweiteren Lappen, die zur Fixierung im Blendrahmen abgebogen sind, auf. Nachteilig dabei sind die Lageraugen zur Aufnahme des Achsbolzens offen. Bei besonders starker bzw. andauernder Belastung, insbesondere beim Einsatzfall zum Halten des Lenkers einer Ausstellschere bei Drehkippfenstern, -türen oder dergleichen, besteht die Gefahr, daß diese Lageraugen aufbiegen.

Der Erfindung liegt die Aufgabe zugrunde, einen einfachen Drehlagerbock mit Lageraugen aus Metallblech zu entwickeln, der einfach herzustellen ist und bei dem nicht die Gefahr des Aufbiegens der Lageraugen besteht.

Diese Aufgabe wird erfindungsgemäß durch die kennzeichnenden Merkmale des Patentanspruchs 1 bzw. des Patentanspruchs 2 gelöst. Vorteilhafte Aus- und Weiterbildungen sind in den Patentansprüchen 3 bis 10 beschrieben.

Ein Ausführungsbeispiel der Erfindung wird in der Zeichnung dargestellt und wird im folgenden näher beschrieben. Es zeigen
- Fig.1: die Ansicht eines Drehkippfensters,
- Fig.2: die perspektive Darstellung eines Drehlagerbocks,
- Fig.3: die Unteransicht eines Drehlagerbocks nach Fig. 2,
- Fig.4: den Schnitt durch ein Lagerauge,
- Fig.5: die Ansicht auf eine andere Lageraugenausbildung und
- Fig.6: einen Längsschnitt durch Fig. 2.

Drehlagerböcke 1 nach der Erfindung sind ein Teil eines Drehlagers. Sie sind vorzugsweise mit zwei Lageraugen 2 ausgebildet, die einen Achsbolzen 3 führen und halten. Im freien Raum zwischen den Lageraugen 2 sind die anschließenden Teile drehbeweglich am Achsbolzen 3 angebunden. Die vorbeschriebenen Drehlagerböcke 1 können bei reinen Drehflügeln von Fenstern, Türen oder dergleichen für sämtliche Drehlager eingesetzt werden. Bei Drehkippflügeln werden sie vorzugsweise zur Anbindung des Lenkers 4 der Ausstellschere an den Blendrahmen 5 eingesetzt.

Fig.1 zeigt ein Drehkippfenster, bestehend aus Blendrahmen 5 und Flügel 6. Der Flügel 6 ist über ein oberes Drehlager 7, das am Lenker 4 einer Ausstellschere angebunden ist und einem lagerseitig unten angeordneten Drehkipplager 8 dreh- und kippbar mit dem Blendrahmen 5 verbunden. Ein Bedienungsgriff 9 dient zum einen zum Verstellen der Funktionselemente des Beschlages und zum anderen zum Bewegen des Flügels.

Die Fig. 2 bis 4 zeigen ein Ausführungsbeispiel eines Drehlagerbocks 1 für das obere Drehlager 7 entsprechend Fig. 1. Der Drehlagerbock 1 ist aus einem Metallblech hergestellt. Das Metallblech wird in einem ersten Arbeitsgang mit den entsprechenden Lappen, Klinken und Bohrungen flach ausgestanzt. Danach wird durch Biegen die endgültige Form entsprechend Fig. 2 gebogen. Der fertige Drehlagerbock 1 weist eine Grundplatte 10 auf, die mit Befestigungsbohrungen 11 versehen ist und sich über die gesamte Länge in ein Wandteil 12 erstreckt. Anschließend an das Wandteil 12 erstrecken sich Lappen 13, die zu den Lageraugen 2 gebogen sind. Wie insbesondere aus Fig. 3 erkennbar, erstrecken sich die freien Enden 14 der Lappen 13 bis in Ausnehmungen 15 der Grundplatte 10. Durch die Formgebung der Enden 14 der Lappen 13 und der Ausnehmungen 15 wird eine Formschlußverbindung zwischen diesen erreicht. Zusätzlich zu dieser Formschlußverbindung kann auch noch ein Kraftschluß erreicht werden, wenn, wie in Fig. 3 gezeigt, Teile der Enden 14 der Lappen 13 durch Verstemmen in die Ausnehmung 15 gequetscht wird. Entsprechende Stemmpunkte 16 sind in Fig. 3 dargestellt. Die Anbindung des Wandteils 12 an die Grundplatte 10 über die gesamte Länge gibt dem Drehlagerbock 1 eine große Formstabilität in Längsrichtung.

Alternativ zum beschriebenen Ausführungsbeispiel können die Enden 14 der Lappen 13 auch ohne Formschlußelemente ausgebildet sein und in entsprechende Ausnehmungen der Grundplatte 10 eingreifen. Dann ist nach der Erfindung vorgesehen, daß sie mit der Grundplatte verklebt oder verschweißt werden. Diese Ausbildung ist zeichnerisch nicht dargestellt. Bei dieser Ausbildung können auch hochstehende Lappen der Grundplatte 10 mit den dann nur bis auf diese heruntergezogenen Enden der Lappen 13 verklebt oder verschweißt werden. Ein Verkleben oder Verschweißen der freien Enden 14 der Lappen 13 mit der Grundplatte 10 kann auch noch zusätzlich bei der beschriebenen Ausbildung nach den Fig. 2 bis 4 erfolgen.

Zur Abstützung und Führung des Achsbolzens 3 in Richtung zur Grundplatte 10 sind, wie in Fig. 4 dargestellt, Lagerstücke 18 in die Lageraugen 2 eingesetzt. Diese Lagerstücke 18 können beispielsweise aus Kunststoff hergestellt sein. Zur Formschlußverbindung der Lagerstücke 18 mit den Lageraugen 2 ist es vorgesehen, daß die Lageraugen 2 im Anschluß an die Grundplatte 10 Ausklinkungen 19 aufweisen, in die die Lagerstücke 18 mit Vorsprüngen 20 eingreifen. Bei dieser Ausbildung werden die Lagerstücke vor dem Endformen der Lageraugen mit ihren Vorsprüngen 20 in die Ausklinkungen 19 eingesetzt. Danach werden die Lageraugen 2 weiter umgeformt, wobei dann die Enden 14 der Lappen 13 in die Ausnehmungen 15 der Grundplatte 10 eingebracht werden. Unterschiedlich zur gezeigten Ausbildung nach Fig. 4 können die Lagerstücke 18 auch eine zentrale Bohrung zur Aufnahme des Achsbolzens 3 aufweisen, so daß sie diesen dann vollständig umfassen. Das kann Vorteile hinsichtlich des Verschleißens bringen.

Eine alternative Ausbildung der Abstützung des Achsbolzens 3 in Richtung zur Grundplatte 10 des Lagerbocks 1 ist in Fig. 5 gezeigt. Nach dieser Ausbildung wird das Metallblech neben den Lageraugen 2 breiter ausgebildet. Aus dieser Verbreiterung werden dann Schlaufen 21 gebogen, in denen sich der Achsbolzen 3 abstützt.

Fig. 6 zeigt einen Längsschnitt durch Fig. 2, wobei die Ausbildung der Lagerstücke 18 erkennbar ist. Bei einem Drehlagerbock 1 sind zwei identische Lagerstücke 18 eingesetzt. Diese Lagerstücke weisen jeweils einen durchgehend auf der Grundplatte 10 des Drehlagerbocks 1 aufliegenden Fuß auf, der ebenso wie die Grundplatte 10 mit Befestigungsbohrungen 22 versehen ist. Nicht dargestellte Befestigungsschrauben durchdringen sowohl die Befestigungsbohrungen 11 der Grundplatte 10, als auch die Befestigungsbohrungen 22 der Lagerstücke 18 und dienen zur Befestigung des Drehlagerbocks 1 am Blendrahmen 5.

In der Nähe der Außenkanten der Lageraugen 2 sind die Lagerstücke 18 mit federnd nachgiebigen Fixiernasen 23 ausgebildet. Diese Fixiernasen 23 fassen federnd in umlaufende Einstiche 17 an den Enden des Achsbolzens 3.

### Bezugszeichenliste

- 1.: Drehlagerbock
- 2.: Lagerauge
- 3.: Achsbolzen
- 4.: Lenker
- 5.: Blendrahmen
- 6.: Flügel
- 7.: Drehlager
- 8.: Drehkipplager
- 9.: Bedienungsgriff
- 10.: Grundplatte
- 11.: Befestigungsbohrung
- 12.: Wandteil
- 13.: Lappen
- 14.: Ende
- 15.: Ausnehmung
- 16.: Stemmpunkt
- 17.: Einstich
- 18.: Lagerstück
- 19.: Ausklinkung
- 20.: Vorsprung
- 21.: Schlaufe
- 22.: Befestigungsbohrung
- 23.: Fixiernase

## Patentansprüche

1. Drehlagerbock (1) aus Metallblech mit einer Grundplatte (10) und mit Lappen (13), welche zu Lageraugen (2) gebogen sind, für Dreh- oder Drehkippfenster, -türen oder dergleichen, der über einen sich durch die Lageraugen (2) erstreckenden Achsbolzen (3) mit den übrigen Lagerteilen verbunden ist, **dadurch gekennzeichnet,** daß sich die freien Enden (14) der Lappen (13) bis in Ausnehmungen (15) der Grundplatte (10) erstrecken und formschlüssig in diese eingreifen.

2. Drehlagerbock (1) aus Metallblech mit einer Grundplatte (10) und mit Lappen (13), welche zu Lageraugen (2) gebogen sind, für Dreh- oder Drehkippfenster, -türen oder dergleichen, der über einen sich durch die Lageraugen (2) erstreckenden Achsbolzen (3) mit den übrigen Lagerteilen verbunden ist, **dadurch gekennzeichnet,** daß sich die freien Enden (14) der Lappen (13) bis in Ausnehmungen (15) der Grundplatte (10) erstrecken und mit der Grundplatte (10) verklebt oder verschweißt sind.

3. Drehlagerbock nach Anspruch 1 oder Anspruch 2, **dadurch gekennzeichnet,** daß die Grundplatte (10) mit Befestigungsbohrungen (11) zur Aufnahme von Befestigungsschrauben ausgebildet ist.

4. Drehlagerbock nach einem oder mehreren der Ansprüche 1 bis 3, **dadurch gekennzeichnet,** daß zusätzlich zu den Lageraugen (2), vorzugsweise direkt neben ihnen, Schlaufen (21) angeordnet sind, die den Achsbolzen (3) grundplattenseitig umfassen.

5. Drehlagerbock nach einem oder mehreren der Ansprüche 1 bis 3, **dadurch gekennzeichnet,** daß in den Lageraugen (2), auf der Grundplatte (10), Lagerstücke (18) angeordnet sind.

6. Drehlagerbock nach Anspruch 5, **dadurch gekennzeichnet,** daß die Lagerstücke (18) formschlüssig mit den Lageraugen (2) verbunden sind.

7. Drehlagerbock nach Anspruch 5 oder Anspruch 6, **dadurch gekennzeichnet,** daß die Lagerstücke (18) aus Metalldruckguß oder Kunststoff bestehen.

8. Drehlagerbock nach einem oder mehreren der Ansprüche 5 bis 7, **dadurch gekennzeichnet,** daß die Lagerstücke (18) den Achsbolzen (3) vollständig umschließen.

9. Drehlagerbock nach einem oder mehreren der Ansprüche 5 bis 8, **dadurch gekennzeichnet,** daß die Lagerstücke (18) wenigstens eine federnd in einen entsprechenden Einstich (17) des Achsbolzens (3) eingreifenden Fixiernase (23) aufweisen.

10. Drehlagerbock nach einem oder mehreren der Ansprüche 1 bis 9, **dadurch gekennzeichnet,** daß dieser für Drehkippfenster, -türen oder dergleichen an einem Lenker (4) einer Ausstellschere angebunden ist.
